# EUROPÄISCHE PATENTSCHRIFT

(11) **EP 0 570 871 B1**
(45) Veröffentlichungstag und Bekanntmachung des Hinweises auf die Patenterteilung: **30.07.1997**
(21) Anmeldenummer: 93107937.0
(22) Anmeldetag: 19.05.1989
(51) Int. Cl.: B65B 41/00, B65H 19/12, B65G 47/61

(54) **Vorrichtung zum Transport von Verpackungsmaterial zu einer Verpackungsmaschine**
Device for transporting packaging material to a packaging machine
Dispositif pour transporter une matière d'emballage dans une machine d'emballage

(30) Priorität: 18.06.1988 DE 3820735; 17.08.1988 DE 3827917
(43) Veröffentlichungstag der Anmeldung: 24.11.1993
(62) Teilanmeldung aus: 89109001.1
(73) Patentinhaber: Focke & Co. (GmbH & Co.), 27283 Verden (DE)
(72) Erfinder: Focke, Heinz, W-2810 Verden (DE); Balmer, Oskar, W-2810 Verden (DE)
(74) Vertreter: Bolte, Erich, Dipl.-Ing.

(56) Entgegenhaltungen:
- DE-A- 3 425 734
- DE-A- 3 632 237

## Beschreibung

Die Erfindung betrifft eine Vorrichtung zum Transport von Bobinen aus bahnförmigem Verpackungsmaterial von einem Vorrat zu mindestens einer Abnahmestation, insbesondere im Bereich einer Verpackungsmaschine, mit einem aufwärts fördernden und eine auf- und abbewegbare Materialaufnahme aufweisenden Beschickungsförderer, von dem die Bobinen an einen Materialhalter übergebbar sind.

Die vorliegende Patentanmeldung ist eine Teilungsanmeldung zu der unter der Nr. 0 347 586 veröffentlichten europäischen Patentanmeldung. Hintergrund ist die Versorgung von leistungsfähigen Zigaretten-Verpackungsmaschinen bzw. von sogenannten Linien aus mehreren aneinander anschließenden Verpackungsmaschinen unterschiedlicher Funktionen mit Verpackungsmaterial Hierfür ist bereits ein Fördersystem vorgeschlagen worden, bei dem bahnförmiges Verpackungsmaterial in Gestalt von Bobinen durch einen Kreisförderer mit einer Mehrzahl von umlaufenden Tragorganen, je zur Aufnahme einer Bobine, den einzelnen Verbrauchsstellen im Bereich der Verpackungsmaschinen zugeführt wird. Die Bobinen werden im Bereich einer Beladestation durch einen Beschickungsförderer an die Kreisbahn herangefördert und von Bobinenträgern selbsttätig übernommen. In umgekehrter Reihenfolge werden die Bobinen im Bereich der Verpackungsmaschine durch einen Entladeförderer übernommen. Für die Aufnahme der Bobinen während des Transports sind die umlaufenden Förderorgane mit einem Tragzapfen versehen, der in eine Mittenöffnung der Bobine eintritt. Der Tragzapfen ist an einem um eine vertikale Achse drehbaren Tragarm angebracht (DE-A-36 32 237).

Die vorliegende Erfindung befaßt sich mit der Übergabe des Materials, also der Bobinen oder analog dazu von Kassetten für Bobinen, von einem oder mehreren Beschickungsförderern an nachgeordnete Materialträger und umgekehrt von diesen an Entladeförderer. Dabei ist es Aufgabe der vorliegenden Erfindung, eine Vorrichtung der eingangs genannten Art bzw. den Bewegungsablauf bei der Übergabe der Bobinen weiter zu vereinfachen.

Erfindungsgemäß wird die Aufgabe dadurch gelöst, daß die Materialaufnahme und der Materialhalter zur Aufnahme einer Bobine jeweils einseitig auskragende und auf verschiedenen Seiten der Bobinen angebrachte Tragorgane aufweisen, auf denen die Bobinen mit ihrer Umfangsfläche zu liegen kommen, wobei die Tragorgane der Materialaufnahme einerseits und die Tragorgane des Materialhalters andererseits so angeordnet sind, daß sie (die Tragorgane) zur Übergabe einer Bobine von der Materialaufnahme auf den Materialhalter bei vertikaler Abwärtsbewegung der Materialaufnahme und nach Ausrichtung des Materialhalters auf die jeweilige Bobine störungsfrei aneinander vorbeibewegbar sind. Die selbsttätige Übergabe der Bobinen erfolgt demnach durch vertikale Relativbewegung zwischen dem Materialhalter und der Materialaufnahme.

Im Bereich einer Entladestation, also an einer Verpackungsmaschine, werden die Bobinen von dem auf- und abfördernden Entladeförderer an ein Bobinen-Magazin der Verpackungsmaschine übergeben, und zwar in analoger Weise wie bei der Übergabe der Bobine von einem Förderer zum anderen. Das Tragorgan des Entladeförderers wird dabei bis in eine Position unterhalb von Lagerorganen des Bobinen-Magazins gefahren, wodurch die Übergabe an dieses erfolgt.

Ein weiteres Merkmal besteht darin, daß die Organe zum Transport des Verpackungsmaterials universell ausgebildet sind und auch die Förderung von Zuschnitt-Stapeln in Behältern bzw. Kassetten ermöglichen. Diese sind so ausgebildet, daß sie auf Tragorganen der Förderer, insbesondere auf den Materialhaltern der Laufrollenwagen, Aufnahme finden können. Weitere Einzelheiten der Erfindung betreffen die Ausbildung der Materialförderer, der Förderbahn (Schienenbahn) sowie der Beschickungs- und Entladeförderer. Ausführungsbeispiele der Erfindung werden nachfolgend an Hand der Zeichnungen näher erläutert. Es zeigen:
- Fig. 1: eine Anlage mit einer Mehrzahl von mit Verpackungsmaterial zu versorgenden Verpackungsmaschinen in vereinfachter Grundrißdarstellung,
- Fig. 2: eine Einzelheit der Anlage gemäß Fig. 1 in vergrößertem Maßstab, ebenfalls im Grundriß,
- Fig. 3: eine Einzelheit eines Materialhalters als Teil eines Materialförderers in stark vergrößertem Maßstab, in Seitenansicht,
- Fig. 4: eine Stirnansicht der Einzelheit gemäß Fig. 3,
- Fig. 5: eine Förderbahn im Bereich einer Beschickungsstation in Queransicht,
- Fig. 6: eine gegenüber Fig. 5 um 90° versetzte Seitenansicht der Einzelheit gemäß Fig. 5,
- Fig. 7: eine Darstellung entsprechend Fig. 6 im Bereich einer Entladestation,
- Fig. 8: die Entladestation gemäß Fig. 7 in einer Queransicht bzw. im Vertikalschnitt, in vergrößertem Maßstab,
- Fig. 9: eine Seitenansicht zu Fig. 8 (entsprechend Fig. 7), bei vergrößertem Maßstab,
- Fig. 10: eine weitere Darstellung im Bereich der Entladestation in einer Queransicht bzw. im Querschnitt bei veränderter Relativstellung,
- Fig. 11: eine Darstellung entsprechend Fig. 10 bei nochmals veränderter Relativstellung,
- Fig. 12: eine Kassette zur Aufnahme von Zuschnitt-Stapeln im Grundriß,
- Fig. 13: einen Teil eines Materialhalters mit einer Kassette in Seitenansicht,
- Fig. 14: die Darstellung gemäß Fig. 12 in einer um 90° versetzten Queransicht, teilweise im Schnitt.

Die Zeichnungen befassen sich als Ausführungsbeispiel mit der Versorgung von Verpackungsmaschinen für Zigaretten, und zwar insbesondere des Typs Klappschachtel. Eine in einem Fabrikgebäude untergebrachte Zigaretten-Fertigungs- und Verpackungsanlage besteht aus einer Mehrzahl von sogenannten Linien 20. Jede dieser Linien 20 besteht aus einer Zigaretten-Herstellmaschine 21, einer Verpackungsmaschine 22 zum Herstellen der (Zigaretten-)Verpackung, also der Klappschachtel, einer Einhüllmaschine 23 zum Herstellen einer Außenumhüllung der Verpackung aus Kunststoff-Folie, einem Gebindepacker 24 und einem Kartonpacker 25. Letztere dienen zur Herstellung von Kleingebinden ("Zigaretten-Stangen") und von Kartonpackungen.

Mehrere dieser Linien 20 sind selbsttätig mit Verpackungsmaterial zu versorgen. Bei dem gezeigten Ausführungsbeispiel geht es vor allem um die Zuführung von bahnförmigem, als Bobinen zur Verfügung stehendem Verpackungsmaterial. Zum einen sind Kragenbobinen 26 zuzuführen. Diese mit geringer Breite (in Axialrichtung), jedoch großem Durchmesser ausgestatteten Kragenbobinen 26 dienen zur Herstellung von in die Klappschachteln einzusetzenden Kragen als Teil der Verpackung.

Des weiteren sind Stanniolbobinen 27 den Verpackungsmaschinen, nämlich der Einhüllmaschine 23, zuzuführen. Stanniolbobinen 27 haben einen kleineren Durchmesser, jedoch eine größere ("mittlere") Abmessung in Axialrichtung.

Die im Durchmesser kleinsten Bobinen mit der größten Abmessung in Axialrichtung sind Polybobinen 28, also Bobinen aus bahnförmiger Kunststoff-Folie als Außenumhüllung der Verpackung für die Einhüllmaschinen 23.

Im Bereich eines Bahnhofs 29 befindet sich ein größerer Vorrat an Verpackungsmaterial der vorstehenden Art. Die Bobinen sind dabei jeweils auf Paletten 30 angeordnet.

Das Verpackungsmaterial, nämlich die Bobinen 26, 27, 28 werden längs einer Förderbahn 31, nämlich längs einer Schienenbahn, den einzelnen Verbrauchsstellen im Bereich der Verpackungsmaschinen zugeführt. Die Förderbahn 31 ist oberhalb der Verpackungsmaschinen angeordnet, insbesondere an einer Decke bzw. einer Tragkonstruktion des Fabrikationsgebäudes hängend. Bei dem vorliegenden Ausführungsbeispiel ist die Förderbahn 31, nämlich eine Laufschiene 32 derselben, mit einstellbaren Hängeträgern 33 an einer Tragschiene 34 angebracht.

Die so ausgebildete Förderbahn 31 ist bei dem gezeigten Ausführungsbeispiel als geschlossene, rechteckige Umlaufbahn ausgebildet mit von einer Hauptschiene 35 über Weichen abzweigenden Querschienen 36. Über das so ausgebildete Schienensystem ist jede Verbrauchsstelle jeder Verpackungsmaschine erreichbar.

Im Bereich des Bahnhofs 29 ist die Hauptschiene 35 als Schleife 37 geführt, wodurch ausreichend Raum für Beschickungsstationen der einzelnen Bobinen-Arten geschaffen wird.

Nach Maßgabe des Verbrauchs von Verpackungsmaterial bzw. der Kapazität der einzelnen Bobinen sind im vorliegenden Falle vier Beschickungsstationen 38 für Kragenbobinen 26, drei Beschickungsstationen 39 für Stanniolbobinen 27 und drei Beschickungsstationen 40 für Polybobinen 28 eingerichtet. Im Bereich dieser Beschickungsstation 38, 39, 40 wird die jeweils von einer Verbrauchsstelle benötigte Bobine auf den Transportweg gegeben und selbsttätig der Verpackungsmaschine 22 (Kragenbobinen, Stanniolbobinen) oder Einhüllmaschine 23 (Polybobinen) zugeführt. Darüber hinaus können Beschickungsstationen für weiteres Verpackungsmaterial eingerichtet sein, z.B. für die Herstellung von Gebinden im Bereich des Gebindepackers 24.

Der Transport der einzelnen Bobinen 26, 27, 28 erfolgt durch jeweils einen Materialförderer 41, der längs der Förderbahn 31 bis zu der jeweils Material anfordernden Verbrauchsstelle verfahrbar ist. Die gesamte Förderanlage verfügt über eine Mehrzahl derartiger Materialförderer 41, die unabhängig voneinander bewegbar sind.

Der Materialförderer 41 besteht aus einem im Aufbau bekannten, handelsüblichen Laufrollenwagen 42, der mit einer Mehrzahl von Laufrollen verfahrbar an der Laufschiene 32 gelagert ist. Jedem Laufrollenwagen 42 ist ein eigener Antriebsmotor 43 zugeordnet.

An der Unterseite des Laufrollenwagens 42 ist hängend eine Aufnahme für je eine Bobine angeordnet, nämlich ein in besonderer Weise ausgebildeter Materialhalter 44. Dieser ist fest, also unbeweglich, am Laufrollenwagen 42 angeordnet und besteht ausschließlich aus starren, nicht bewegbaren Teilen.

Wie besonders aus Fig. 9 ersichtlich, besteht der Materialhalter 44 aus zwei nach unten divergierenden Tragstreben 45, 46, die hier durch eine Querstrebe 47 gesichert sind. Die Tragstreben 45, 46 sind außermittig, also versetzt zur vertikalen Längsmittelebene des Laufrollenwagens 42 an diesem angebracht (z.B. Fig. 5).

An den unteren Enden der Tragstreben 45, 46 befinden sich quer zur Förderrichtung weisende, horizontale Tragholme 48, 49 als Trag- bzw. Lagerorgane für die Bobine. Die Tragholme 48, 49 sind als einseitig abstehende, also auskragende Teile starr an den Tragstreben 45, 46 angebracht, und zwar derart, daß eine durch die Tragholme 48, 49 aufgenommene Bobine im wesentlichen mittig unterhalb des Laufrollenwagens 42 gehalten wird.

Auf den Tragholmen 48, 49 ruhen die Bobinen mit ihrer Umfangsfläche 50. Zur Sicherung der in aufrechter Position auf den Tragholmen 48, 49 ruhenden Bobine gegen Quer- bzw. Kippbewegungen ist der Materialhalter 44 mit starren Seitenhaltern ausgebildet, die an Seitenflächen 51, 52 der Bobinen stützend anliegen. Bei dem gezeigten Ausführungsbeispiel werden diese je paarweise einer Bobine zugeordneten Seitenhalter durch feste Seitenanschläge 53, 54, 55 der Tragholme 48, 49 gebildet. Diese sind zu diesem Zweck in der Längsrichtung stufenförmig ausgebildet, so daß Vertiefungen unterschiedlicher Länge - in Richtung der Tragholme 48, 49 - entstehen. Dadurch gebildete Absätze bilden mit ihren aufrechten bzw. leicht divergierend geneigten Absatzflächen die Seitenanschläge 53, 54, 55.

Die Abstände von paarweise zusammenwirkenden Seitenanschlägen 53..55 sind auf die Abmessungen der Bobinen eingestellt. Die Bobine mit der geringsten Abmessung in Axialrichtung (Kragenbobine 26) liegt in einer etwa mittleren Vertiefung 56 der Tragholme 48, 49. Diese Bobine wird seitlich durch die mit geringstem Abstand voneinander angeordneten Seitenanschläge 55 gehalten. Eine auf höherem Niveau gebildete Vertiefung 57 mit Auflagerflächen zu beiden Seiten der mittleren Vertiefung 56 dient zur Aufnahme einer Stanniolbobine 27 zwischen Seitenanschlägen 54. Schließlich ist eine Vertiefung 58 mit geringster Tiefe, jedoch größter Breite für die Aufnahme von Polybobinen 28 zwischen den außenliegenden Seitenanschlägen 53 vorgesehen. Bei der Beladung eines Materialförderers 41 werden die Bobinen entsprechend ihrer Größe selbsttätig auf die zugeordnete Vertiefung 56, 57, 58 zentriert.

Zur Beschickung der Materialförderer 41 befindet sich in jeder Beschickungsstation 38, 39, 40 ein aufwärts fördernder Beschickungsförderer 59. Dieser besteht hier aus einer aufrechten Tragsäule 60 mit einem Endlosförderer, zum Beispiel einem Zahnriemen 61. Durch diesen wird eine an einem Haltegestell 62 angebrachte Materialaufnahme 63 auf- und abbewegt. In einer unteren Stellung (in Fig. 5 und 6 in ausgezogenen Linien gezeigt) wird die Materialaufnahme 63 mit einer Bobine beladen, z.B. von Hand. In einer oberen Stellung (strichpunktiert in Fig. 5 und 6) erfolgt die selbsttätige Übergabe derselben an einen Materialförderer 41. Der Zahnriemen 61 wird zu diesem Zweck durch einen Motor 64 in der einen und anderen Richtung angetrieben.

Die Materialaufnahme 63 ist in besonderer Weise ausgebildet. Die Bobine ruht mit ihrer Umfangsfläche 50 auf zwei im Abstand voneinander angeordneten Tragstangen 65, 66. An diesen sind Anschlagstücke 67, 68 im angepaßten Abstand voneinander angeordnet. Die Tragstangen 65, 66 sind über ein Tragstück 69 außermittig mit (zwei) Haltestangen 70 verbunden, die ihrerseits als auskragendes Tragorgan am Haltegestell 62 angebracht sind. Die eigentliche Materialaufnahme 63 ist dadurch im Bereich unterhalb der Bobine und an einer Seite frei.

In der oberen Übergabeposition der Materialaufnahme 63 befindet sich diese so in einer Relativstellung zum Materialförderer 41, daß die Tragstangen 65, 66 sich in einer Ebene oberhalb der Bewegungsebene der Tragholme 48, 49 des Materialförderers 41 erstrecken. Dieser kann in die Beschickungsstation gefahren werden, wobei die Tragstreben 45, 46 auf der dem Tragstück 69 der Materialaufnahme 63 gegenüberliegenden Seite an der Bobine und den Tragstangen 65, 66 vorbeibewegbar sind, während die Tragholme 48, 49 unterhalb der Bobine zwischen dieser und der Haltestange 70 hindurchlaufen. Zur Übernahme der Bobine wird der Materialförderer 41 in der Beschickungsstation 38, 39, 40 so angehalten, daß die Tragholme 48, 49 auf die Bobine ausgerichtet sind. Durch Abwärtsbewegung der Materialaufnahme 63 wird die Bobine auf den Tragholmen 48, 49 abgesetzt. Deren Abstand voneinander ist - im vorliegenden Falle - größer als der Abstand der Tragstangen 65, 66 voneinander, so daß diese an dem Tragholmen 48, 49 vorbei - nämlich zwischen diesen - nach unten bewegt werden können in die untere Aufnahmestellung.

In analoger Weise erfolgt die Entladung des Materialförderers 41 im Bereich einer Entladestation 71 an der Verpackungsmaschine 22 oder an der Einhüllmaschine 23. Im Bereich jeder dieser Entladestationen befindet sich ein Entladeförderer 72, ebenfalls ein Vertikalförderer. Der Entladeförderer 72 kann auf der Verpackungsmaschine 22 bzw. der Einhüllmaschine 23 oder daneben angeordnet sein. Bei dem gezeigten Ausführungsbeispiel ist der Entladeförderer als Spindelförderer ausgebildet mit einer (oder zwei) aufrechten, drehbaren Spindelstange(n) 73, auf der eine Spindelhülse 74 bei Drehung der Spindelstange 73 auf- oder abbewegbar ist.

An der Spindelhülse 74 ist ein Materialträger 75 in analoger Ausführung zur Materialaufnahme 63 angebracht. Dieser ist als seitwärts abstehender Arm ausgebildet mit zwei im Abstand voneinander angeordneten, einseitig auskragenden Tragstangen 76, 77 zur Aufnahme einer Bobine.

Die Übergabe einer durch den Materialförderer 41 herangeführten Bobine an den Entladeförderer 72 bzw. an dessen Materialträger 75 erfolgt in analoger Weise zum Beladevorgang. In der Entladestation 71 wird der Materialhalter 44 des Materialförderers 41 auf den Materialträger 75 ausgerichtet, während dieser sich noch in einer unteren Stellung (Fig. 9) befindet. Durch Aufwärtsbewegung des Materialträgers 75 werden dessen Tragstangen 76, 77 zwischen den Tragholmen 48, 49 des Materialhalters 44 hindurchbewegt. Dabei übernehmen die Tragstangen 76, 77 die Bobine, die zugleich von den Tragholmen 48, 49 abgehoben wird. In der oberen Endposition (strichpunktiert in Fig. 9 bzw. gezeigt in Fig. 10) befindet sich der Materialträger 75 mit der Bobine soweit oberhalb der Tragholme 48, 49, daß der Materialförderer 41 auf der Laufschiene 32 weiterbewegt werden kann. Der Materialträger 75 mit der Bobine wird nun abwärts bewegt zur Übergabe der Bobine an die Verpackungsmaschine bzw. an ein Bobinen-Magazin 78.

Die vorgenannte Relativbewegung der Förder- und Tragorgane für Bobinen unter Übergabe derselben von einem Förderorgan zum anderen ist dadurch möglich, daß der Materialhalter 44 einerseits und der Materialträger 75 des Entladeförderers 72 andererseits auf verschiedenen Seiten der Bobine bzw. der Förderbahn derselben außermittig als auskragende Organe angebracht sind und so bei unterschiedlichem Abstand der tragenden Teile voneinander störungsfrei aneinander vorbeibewegt werden können.

Das Bobinen-Magazin 78 ist bei dem gezeigten Ausführungsbeispiel in besonderer Weise ausgebildet, besteht nämlich aus zwei annähernd achsparallel zu den abgesetzten Bobinen verlaufenden Magazin-Stangen 79 und 80. Auf diesen ruhen die Bobinen mit ihren Umfangsflächen 50. Die Magazin-Stangen 79, 80 sind drehend angetrieben, und zwar gleichsinnig (in Fig. 9) im Gegenuhrzeigersinn. Dadurch werden die auf den Magazin-Stangen 79, 80 ruhenden Bobinen ebenfalls in Drehung versetzt. Des weiteren sind die Magazin-Stangen 79, 80 in Förderrichtung der Bobinen leicht divergierend angeordnet. Dadurch ergibt sich infolge der Drehung der Magazin-Stangen 79, 80 eine ständige, allmähliche Förderbewegung in Richtung der Divergenz der Magazin-Stangen 79, 80. Im vorliegenden Falle werden die Bobinen dadurch nacheinander von der Rückseite der Verpackungsmaschine zur Vorderseite bzw. in den Bereich einer Verarbeitungsstation gefördert (in Fig. 8 z.B. von links nach rechts). Die Verarbeitung der Bobinen erfolgt dann in bekannter, geeigneter Weise.

Die Magazin-Stangen 79, 80 sind, wie insbesondere aus Fig. 8 ersichtlich, der Höhe nach versetzt zueinander angeordnet. Die bei der vorgegebenen Drehrichtung rechts angeordnete Magazin-Stange 80 ist höherliegend. Der Abstand der Magazin-Stangen 79, 80 voneinander ist derart, daß der tragende Teil des Materialträgers 75 mit der Bobine zwischen die Magazin-Stangen 79, 80 nach unten hindurchbewegt werden kann, in eine untere Übergabeposition, in der die Bobine von den Magazin-Stangen 79, 80 übernommen wird und die Tragstangen 76, 77 nach unten freikommen.

Die Förderbahn 31 ist bei dem vorliegenden Ausführungsbeispiel so eingerichtet, daß die Materialförderer 41 stets und ausschließlich in einer Richtung bewegt werden. Nach Entladung eines Materialförderers 41 wird dieser demnach in der durch Pfeile markierten Förderrichtung weitertransportiert bis zur Erreichung des Bahnhofs 29. Im Bereich desselben ist eine Speicherstrecke 81 für zeitweilig nicht benutzte Materialförderer 41 angeordnet. Der Umlaufweg der Materialförderer 41 in der stets selben Richtung kann durch die über Weichen mit den Hauptschienen 35 verbundenen Querschienen 36 abgekürzt werden, so daß stets der funktionell günstigste Weg gewählt wird.

Die Transportanlage wird vorzugsweise vollautomatisch betrieben. Bei Erreichen eines vorgegebenen Mindestbestandes an Material (Bobinen) im Bereich eines Bobinen-Magazins 78 wird das entsprechende Material angefordert. In diesem Falle wird zunächst selbsttätig ein im Bereich der Speicherstrecke 81 wartender Materialförderer 41 in Bewegung gesetzt und einer freien Beschickungsstation 38, 39, 40 für das jeweils angeforderte Verpackungsmaterial zugeführt. Hier wartet der Materialförderer 41 bis zur Beladung mit der betreffenden Bobine. Danach wird der Transport durch den Materialförderer 41 fortgesetzt bis zum Erreichen der jeweils anfordernden Verbrauchsstelle bzw. Entladestation 71. Wegen des stets gleichgerichteten Umlaufs hat dabei der Materialförderer 41 unter Umständen eine gewisse Umwegstrecke zurückzulegen. Nach der Entladung erfolgt die Rückkehr zum Bahnhof 29 bzw. zur Speicherstrecke 81 desselben.

Die Steuerung der Materialförderer 41 kann auf verschiedene Weise erfolgen. Als günstig hat sich eine Lösung erwiesen, bei der die Materialförderer 41 jeweils Steuerimpulse im Bereich von Haltepositionen über die Laufschiene erhalten. Während der Laufbewegung des Materialförderers 41 werden demnach keine Steuerimpulse übertragen. Steuerleitungen sind demnach stets nur zu den vorgegebenen und festgelegten Haltestationen zu verlegen. Im Bereich der Fahrstrecken der Materialförderer 41 sind Sensoren angeordnet, die nach Maßgabe der jeweiligen Positionen Steuerimpulse auslösen, insbesondere Infrarot-Lichtschranken mit Sender und Empfänger. Dadurch ist eine automatische Zielsteuerung und Zielfindung für die Materialförderer 41 gewährleistet. Der Antrieb des Materialförderers 41 (Antriebsmotor 43) wird über Stromschienen und Schleifkontakte bewirkt.

Eine weitere Besonderheit des dargestellten Ausführungsbeispiels besteht darin, daß die für den Transport des Ver-packungsmaterials vorgesehenen Organe universell einsetzbar sind und auch den Transport von Zuschnitten 82 bewerkstelligen können. Die Zuschnitte 82 können beispielsweise aus dünnem Karton bestehen und zur Herstellung von (Zigaretten-)Klappschachteln dienen. Derartige Zuschnitte werden üblicherweise außerhalb der Zigaretten-Verpackungsanlage, insbesondere in einer Papier-Fabrik, hergestellt und als Zuschnitt-Stapel 83 angeliefert. Bei dem vorliegenden Ausführungsbeispiel finden mehrere Zuschnitt-Stapel 83 Aufnahme in einem Behälter, nämlich einer in besonderer Weise ausgebildeten Kassette 84. Diese besteht im wesentlichen aus einer Bodenwand 85, auf der die Zuschnitt-Stapel 83 aufliegen. Auf der Bodenwand 85 sind Trennwandteile befestigt, nämlich aufrechte Stege 86. Diese sind in Längs- und Querreihen ausgerichtet, so daß auf der Bodenwand 85 mehrere nebeneinander angeordnete Kammern 87, je zur Aufnahme eines Zuschnitt-Stapels 83 gebildet sind. Die Kammern 87 sind oben und an einer Längsseite der Kassette 84 offen für die Einführung der Zuschnitt-Stapel 83 und für deren Entnahme. Des weiteren sind die Kassetten 84 so ausgebildet, daß mehrere (leere) Kassetten ineinander verschachtelt werden können zur raumsparenden Lagerung bzw. zum (Rück-)Transport zur Papier-Febrik.

Die Kassetten 84 einerseits und die Förderorgane andererseits sind so ausgebildet, daß alternativ zu den Bobinen Kassetten 84 mit Zuschnitt-Stapeln 83 transportiert werden können. Dabei ist die Gestaltung der an den Materialförderern 41 angeordneten Materialhalter 44 von besonderer Bedeutung. Jeweils eine Kassette 84 findet Aufnahme auf den Tragholmen 48, 49 des Materialhalters 40. Die Bodenwand 85 ruht auf diesen Tragorganen.

Zur Sicherung der Kassette 84 auf dem Materialhalter 44 treten Vorsprünge der Tragholme 48, 49 in Vertiefungen 88 an der Unterseite der Bodenwand 85 ein. Die betreffenden Vorsprünge sind Nasen 89 jeweils an den Enden der Tragholme 48, 49. Die Nasen 89 entstehen durch die bereits beschriebene Ausbildung der Tragholme mit stufenartigen Anschlägen zur Aufnahme der Bobinen unterschiedlicher Größe. Die Kassette 84 ist so bemessen, daß sie auf den Lagerflächen bzw. -stufen für die größte (hinsichtlich der Axialabmessung) Bobine ruhen, also in der Vertiefung 58.

Auch die Vertikalförderer der Förderanlage, nämlich der Beschickungsförderer 59 und der Entladeförderer 72, sind so ausgebildet, daß ohne konstruktive Veränderung anstelle der Bobinen jeweils eine Kassette 84 heb- und senkbar ist. Die Übergabe der Kassetten 84 an den Materialförderer 41 bzw. den Materialhalter 44 erfolgt dabei in gleicher Weise wie im Zusammenhang mit den Bobinen beschrieben.

Die vorstehend erläuterte Zuführung von vorgefertigten Zuschnitten 82 zu einer Verpackungsmaschine 22 ist für sich genommen neu. Die Förderanlage bzw. deren einzelene Förderorgane können demnach auch so ausgebildet sein, daß sie lediglich für den Transport von Behältern (Kassetten) mit Zuschnitt-Stapeln 83 geeignet sind.

Im Bereich der Verpackungsmaschine 22 werden die Kassetten 84 auf einem maschinenseitigen Kassetten-Förderer abgesetzt und sodann stapelweise entladen.

## Patentansprüche

1. Vorrichtung zum Transport von Bobinen aus bahnförmigem Verpackungsmaterial, von einem Vorrat zu mindestens einer Abnahme- station, insbesondere im Bereich einer Verpackungsmaschine, mit einem aufwärts fördernden und eine aufund abbewegbare Materialaufnahme (63) aufweisenden Beschickungsförderer (59), von dem die Bobinen (27, 28, 29) an einen Materialhalter (44) übergebbar sind, **dadurch gekennzeichnet,** daß die Material aufnahme (63) und der Materialhalter (44) zur Aufnahme einer Bobine jeweils einseitig auskragende und auf verschiedenen Seiten der Bobinen angebrachte Tragorgane aufweisen, auf denen die Bobinen mit ihrer Ummfangsfläche zu liegen kommen, wobei die Tragorgane der Materialaufnahme (63) einerseits und die Tragorgane des Materialhalters (44) andererseits so angeordnet sind, daß sie (die Tragorgane) zur Übergabe einer Bobine von der Materialaufnahme (63) auf den Materialhalter (44) bei vertikaler Abwärtsbewegung der Materialaufnahme (63) und nach Ausrichtung des Materialhalters (44) auf die jeweilige Bobine störungsfrei aneinander vorbeibewegbar sind.

2. Vorrichtung nach Anspruch 1 dadurch gekennzeichnet, daß die Übergabe der Bobine von der Materialaufnahme (63) des Beschickungsförderers (59) an den Materialhalter (44) durch Aufwärts- oder Abwärtsbewegung der Materialaufnahme (63), vorzugsweise aus einer Position oberhalb des Materialhalters (44) bis in eine Position unterhalb desselben, erfolgt.

3. Vorrichtung nach Anspruch 1 oder 2, dadurch gekennzeichnet, daß der Materialhalter (44) mit einem Materialförderer (41) quer zur Materialaufnahme (63) bewegbar und so auf die zu übernehmende Bobine ausrichtbar ist.

4. Vorrichtung nach einem der Ansprüche 1 bis 3, dadurch gekennzeichnet, daß der Materialhalter (44) als Tragorgane wenigstens zwei im Abstand voneinander angeordnete Tragholme (48, 49) aufweist, auf denen die Bobinen mit ihrer Umfangsfläche (50) aufliegen und die vorzugsweise an einem an einer Förderbahn (31) bzw. einer Laufschiene (32) derselben verfahrbaren Laufrollenwagen (42) eines Materialförderers (41) angebracht sind.

5. Vorrichtung nach Anspruch 4, dadurch gekennzeichnet, daß die Materialaufnahme (63) Tragstangen (65, 66) zur Lagerung einer Bobine mit deren Umfangsflächen (50) aufweist, und daß die Tragholme (48, 49) des Materialhalters (44) einerseits und die Tragstangen (65, 66) andererseits als außermittig auskragende Organe jeweils unterschiedliche Abstände voneinander aufweisen und so bei der Übergabe einer Bobine aneinander vorbeibewegbar sind.

6. Vorrichtung nach Anspruch 5, dadurch gekennzeichnet, daß die Tragholme (48, 49) des Materialhalters (44) zur Übernahme einer Bobine in eine Aufnahmeposition unterhalb der Tragstangen (65, 66) der Materialaufnahme (63) bewegbar sind.

7. Vorrichtung nach einem der Ansprüche 1 bis 6, dadurch gekennzeichnet, daß im Bereich einer Entladestation (71) ein als Hubförderer ausgebildeter Entladeförderer (72) mit auf- und abbewegbarem Materialträger (75) zur Übernahme einer Bobine von einem Materialförderer (41) angeordnet ist.

8. Vorrichtung nach Anspruch 7, dadurch gekennzeichnet, daß der Materialträger (75) des Entladeförderers (72) an den Tragholmen (48, 49) vorbeibewegbare Tragorgane (Tragstangen 76, 77) für eine Bobine aufweist, wobei in der Entladestation (71) die Bobine durch Aufwärtsbewegung des Materialträgers (75) vom Materialhalter (44) abhebbar und nach dessen Weiterbewegung absenkbar ist.

9. Vorrichtung nach Anspruch 7 oder 8, dadurch gekennzeichnet, daß die Bobinen durch den Entladeförderer (72) auf langgestreckten, im Abstand voneinander angeordneten Tragorganen bzw. Förderorganen (Magazin-Stangen 79, 80) eines Bobinen-Magazins (78) absetzbar sind, wobei die Trag- oder Förderorgane in einem derartigen Abstand voneinander angeordnet sind, daß der Materialträger (75) in eine Position unterhalb der Magazin-Stangen (79, 80) absenkbar ist unter Übergabe einer Bobine an diese.

10. Vorrichtung nach einem der Ansprüche 1 bis 9, dadurch gekennzeichnet, daß vorgefertigte (gestanzte) neue (Packungs)-Zuschnitte (82) als Zuschnitt-Stapel (83) in mindestens oben offenen Behältern (Kassetten 84) durch die Materialförderer (41) von einem Vorrat bzw. einer Beschickungsstation zu mindestens einer Abnahmestation, insbesondere einer Verpackungsmaschine (22), förderbar sind, wobei die Materialhalter (44) des Materialförderers (41) zur Aufnahme von je einer Kassette (84) vorgesehen sind.

11. Vorrichtung nach Anspruch 10, dadurch gekennzeichnet, daß in der Bodenwand (85) der Kassette (84) Vertiefungen (88) eingeformt sind, in die Vorsprünge oder Anschläge, insbesondere aufwärts gerichtete Nasen (89), am freien Ende der Tragholme (48, 49) des Materialhalters (44) eintreten.

## Claims

1. Apparatus for transporting reels of web-shaped packaging material from a stock to at least one reception station, especially in the region of a packaging machine, with an upwardly conveying feed conveyor (59) which has a material receptacle (63) capable of being moved up and down and from which the reels (27, 28, 29) can be transferred onto a material holder (44), characterized in that the material receptacle (63) and the material holder (44) have in each case, for receiving a reel, supporting members which project on one side and are mounted on different sides of the reels and on which the reels come to rest with their circumferential surface, the supporting members of the material receptacle (63), on the one hand, and the supporting members of the material holder (44), on the other hand, being arranged in such a way that, for the transfer of a reel from the material receptacle (63) onto the material holder (44), they (the supporting members) can be moved past one another in a fault-free manner during the vertical downwards movement of the material receptacle (63) and after the alignment of the material holder (44) with the respective reel.

2. Apparatus according to Claim 1, characterized in that the transfer of the reel from the material receptacle (63) of the feed conveyor (59) onto the material holder (44) takes place by means of an upward or downward movement of the material receptacle (63), preferably out of a position above the material holder (44) into a position below the latter.

3. Apparatus according to Claim 1 or 2, characterized in that the material holder (44) can be moved transversely relative to the material receptacle (63) by means of a material conveyor (41) and can thus be aligned with the reel to be taken over.

4. Apparatus according to one of Claims 1 to 3, characterized in that the material holder (44) has, as supporting members, at least two supporting spars (48, 49) which are arranged at a distance from one another and on which the reels rest with their circumferential surface (50) and which are mounted preferably on a bogie (42) of a material conveyor (41), the said bogie being movable on a conveying track (31) or a running rail (32) of the latter.

5. Apparatus according to Claim 4, characterized in that the material receptacle (63) has supporting rods (65, 66) for supporting a reel by means of its circumferential surfaces (50), and in that the supporting spars (48, 49) of the material holder (44), on the one hand, and the supporting rods (65, 66), on the other hand, are in each case, as eccentrically projecting members, at different distances from one another and can thus be moved past one another during the transfer of a reel.

6. Apparatus according to Claim 5, characterized in that the supporting spars (48, 49) of the material holder (44) can be moved into a receiving position below the supporting rods (65, 66) of the material receptacle (63) for the take-over of a reel.

7. Apparatus according to one of Claims 1 to 6, characterized in that a discharge conveyor (72), designed as a lifting conveyor and having a material carrier (75), movable up and down, for the take-over of a reel from a material conveyor (41) is arranged in the region of a discharge station (71).

8. Apparatus according to Claim 7, characterized in that the material carrier (75) of the discharge conveyor (72) has supporting members (supporting rods 76, 77) for a reel which are movable past the supporting spars (48, 49), and, in the discharge station (71), the reel can be lifted off from the material holder (44) as a result of the upward movement of the material carrier (75) and can be lowered after the further movement of the latter.

9. Apparatus according to Claim 7 or 8, characterized in that the reels can be deposited by the discharge conveyor (72) on elongate supporting members or conveying members (magazine rods 79, 80) of a reel magazine (78) which are arranged at a distance from one another, the supporting or conveying members being arranged at such a distance from one another that the material carrier (75) can be lowered into a position below the magazine rods (79, 80), a reel being transferred onto these at the same time.

10. Apparatus according to one of Claims 1 to 9, characterized in that prefabricated (bunched) new (pack) blanks (82) can be conveyed as a blank stack (83) into containers (cassettes 84), at least open at the top, by the material conveyors (41) from a stock or a feed station to at least one reception station, especially a packaging machine (22), the material holders (44) of the material conveyor (41) each being provided for receiving one cassette (84).

11. Apparatus according to Claim 10, characterized in that there are formed in the bottom wall (85) of the cassette (84) depressions (88), into which penetrate projections or stops, especially upwardly directed noses (89), on the free end of the supporting spars (48, 49) of the material holder (44).

## Revendications

1. Dispositif de transport de bobines constitué d'un matériau d'emballage se présentant sous forme de bandes, depuis une réserve à au moins un poste de prélèvement, en particulier dans la zone d'une machine d'emballage, avec un transporteur de chargement (59) présentant une réception de matériau (63) assurant un déplacement de montée et susceptible d'être levé et abaissé, transporteur d'où les bobines (27, 28, 29) sont susceptibles d'être transférées à un support de matériau (44), caractérisé par le fait que la réception de matériau (63) et le support de matériau (44) présentent, chacun pour supporter une bobine, respectivement des organes support, montés sur un côté en porte-à-faux et sur des côtés différents des bobines, organes support sur lesquels les bobines viennent se placer par leur surface périphérique, les organes support de la réception de matériau (63), d'une part, et les organes support du support de matériau (44), d'autre part, étant disposés de manière qu'ils (les organes support) soient susceptibles d'être déplacés l'un sur l'autre sans perturbations pour assurer le transfert d'une bobine de la réception de matériau (63) au support de matériau (44) par un déplacement de descente verticale de la réception de matériau (63) et, après orientation du support de matériau (44), sur la bobine respective.

2. Dispositif selon la revendication 1, caractérisé par le fait que le transfert de la bobine de la réception de matériau (63) du transporteur de chargement (59) au support de matériau (44) s'effectue par un déplacement de montée ou de descente de la réception de matériau (63), de préférence depuis une position se trouvant au-dessus du support de matériau (44) jusqu'à une position se trouvant au-dessous de celui-ci.

3. Dispositif selon la revendication 1 ou 2, caractérisé par le fait que le support de matériau (44) est déplacable avec un transporteur de matériau (41) transversalement par rapport à la réception de matériau (63) et est orientable ainsi par rapport à la bobine à prendre en charge.

4. Dispositif selon l'une des revendications 1 à 3, caractérisé par le fait que le support de matériau (44) présente, à titre d'organes support, au moins deux montants support (48, 49), disposés à distance l'un de l'autre et sur lesquels les bobines reposent par leur surface périphérique (50) et qui sont montés, de préférence, sur un chariot à galet de roulement (52) déplacable sur une piste de transport (31), ou glissière de déplacement (32), de celui-ci et appartenant à un transporteur de matériau (41).

5. Dispositif selon la revendication 4, caractérisé par le fait que la réception de matériau (63) présente des barres support (65, 66) pour le tourillonnement d'une bobine par ses surfaces périphériques (50), et que les montants support (48, 49) du support de matériau (44), d'une part, et les barres support (65, 66), d'autre part, présentent des organes en porte-à-faux excentrés à des espacements chaque fois différents les uns des autres et sont déplacables ainsi l'un vers l'autre lors du transfert d'une bobine.

6. Dispositif selon la revendication 5, caractérisé par le fait que les montants support (48, 49) du support de matériau (44) sont déplacables pour transférer une bobine en une position de réception se trouvant au-dessous des barres support (65, 66) de la réception de matériau (63)

7. Dispositif selon l'une des revendications 1 à 6, caractérisé par le fait que, dans la zone d'un poste de déchargement (71), est disposé un transporteur de déchargement (72), réalisé sous forme de transporteur levant avec des supports matériau (75) susceptibles d'être levés et abaissés pour transférer une bobine depuis un transporteur de matériau (41).

8. Dispositif selon la revendication 7, caractérisé par le fait que le support de matériau (75) du transporteur de déchargement (72) présente des organes support (barres support 76, 77), pour une bobine déplacables sur les montants support (48, 49), pour une bobine, la bobine étant susceptible d'être levée, par le support de matériau (44), dans le poste de déchargement (71) par un mouvement de levée du support de matériau (75) et d'être abaissée après continuation de son déplacement.

9. Dispositif selon la revendication 7 ou la revendication 8, caractérisé par le fait que les bobines sont susceptibles d'être reposées, par le transporteur de déchargement (72), sur des organes support, ou des organes de transport, allongés, disposés à distance les uns des autres (barres de magasin 79, 80) appartenant à un magasin à bobines (78), les organes support ou organes de transport étant disposés à une distance les uns des autres telle que le support de matériau (75) est susceptible d'être abaissé dans une position se trouvant au-dessous des barres de magasin (79, 80) et avec transfert d'une bobine à ces barres de magasin.

10. Dispositif selon l'une des revendications 1 à 9, caractérisé par le fait que des flans d'emballage (82) neufs préfabriqués (estampés), sont susceptibles d'être transportés, sous forme de piles de flan (83), dans des récipients (cassettes 84) au moins ouverts en partie haute, par les transporteurs de matériau (41), depuis une réserve ou un poste de chargement, vers au moins un poste de réception, en particulier une machine d'emballage (22), les supports de matériau (44) du transporteur de matériau (41) étant prévus pour recevoir chacun une cassette (84).

11. Dispositif selon la revendication 10, caractérisé par le fait que, dans la paroi fond (85) de la cassette (84), sont creusés des évidements (88) dans lesquels pénètrent des saillies ou des butées, en particulier des ergots (89) orientés vers le haut, à l'extrémité libre des montants support (48, 49) du support de matériau (44).
